# EUROPÄISCHE PATENTSCHRIFT

(11) **EP 0 311 730 B1**
(45) Veröffentlichungstag und Bekanntmachung des Hinweises auf die Patenterteilung: **10.03.1993**
(21) Anmeldenummer: 87730128.3
(22) Anmeldetag: 10.10.1987
(51) Int. Cl.: B41F 15/42

(54) **Rakelgerät**
Squeegee
Dispositif de raclage

(43) Veröffentlichungstag der Anmeldung: 19.04.1989
(73) Patentinhaber: Zimmer, Johannes, A-9020 Klagenfurt (AT)
(72) Erfinder: Zimmer, Johannes, A-9020 Klagenfurt (AT)
(74) Vertreter: Patentanwälte Wenzel & Kalkoff

(56) Entgegenhaltungen:
- EP-A- 0 071 014
- WO-A-80/02400
- DE-A- 2 250 092
- FR-A- 1 552 561
- FR-A- 2 125 633
- FR-A- 2 129 727
- FR-A- 2 287 996
- FR-A- 2 452 377

## Beschreibung

Die Erfindung betrifft ein Rakelgerät zum Auftragen von Auftragsmaterial wie ggf. schäumbaren Substanzen unterschiedlicher Viskosität, Beschichtungsstoffen, Lacken, Klebern, Pasten od.dgl. auf eine Auftragsfläche (Substrat) mit einer anpreßbaren Rakel, die in eine verschwenkbare Profilleiste integrierte ist. Ein solches Rakelgerät wird in Maschinen für Flachschablonen-Druck, für Rundschablonen-Auftragungen und/oder Vorrichtungen für schablonenlose vollflächige Auftragungen verwendet, wobei die Breite der Auftragsfläche bzw. die Rakelerstreckung mehrere Meter betragen kann. Je nach Maschinentyp lassen sich bemusternde Auftragungen (Bedrucken) und/oder vollflächige Auftragungen (z.B. Imprägnieren, Beschichten, Färben, Lackieren) ausführen. Der jeweils verwendeten Rakel und/oder einer sie umfassenden Rakelvorrichtung kommt maßgebliche Bedeutung hinsichtlich der Bedienungs- und Einsatzmöglichkeiten einer Maschine sowie hinsichtlich des Substanz-Auftragungsergebnisses zu.

Ein Rakelgerät der genannten Art mit den Merkmalen a) und b) des Anspruches 1 ist aus (WO-A 80/02400) bekannt. Zudem umfaßt dieses bekannte Gerät eine in die Profilleiste integrierte Rollrakel, wobei die Profilleiste um die Achse der Rollrakel verschwenkbar ist. Die Schwenkposition der eine Hilfsvorrichtung bildenden Profilleiste ist durch spezielle mechanische Mittel zu arretieren, die eine verstellbare schräge Lagerfläche für die Hilfsvorrichtung aufweisen müssen. Zu größeren fest arretierten Schwenkpositionen hin muß die magnetische Anpreßkraft erheblich erhöht werden. Damit ist es nicht möglich, das Auftragungsergebnis bzw. den Substanzauftrag in einem weiten Bereich oder sehr feinwirkend allein durch Veränderung des Stauspalts genau zu regulieren und einzustellen.

Eine andere, zur mechanischen Anpressung einer Streichrakel vorgesehene Rakelvorrichtung (DE-A 30 06 658) umfaßt einen starr mit der Streichrakel und einem Farbrohr verbundenen Träger. Die das Farbrohr, den Träger und die Streichrakel in starrer Verbindung umfassende Gesamtanordnung ist mit besonderen zusätzlichen Lager- und Feststellmitteln einer Auftragungs-/Druckmaschine in eine fest zu arretierende Schwenkposition um die Anlagelinie der Streichrakel an einer Auftragsfläche einzustellen.

Auch ist eine Rakelvorrichtung bekannt (DE-A 25 44 784), bei der eine Rakelrolle an die Rückseite einer gesondert angeordneten, von der Abrollfläche der Rakelrolle distanzierten Profilleiste anpreßbar ist. Solche Rakelgeräte umfassen Bauteile, die zur Beeinflussung des Auftragungsergebnisses und/oder für jeden Maschinentyp aneinander angepaßt zur Verfügung gehalten werden müssen. Mit der an die Profilleistenrückseite anpreßbaren Rakelrolle kann, allerdings nur in praktisch beschränktem Maß, zusätzlich zu einer Rollrakelwirkung eine das Auftragungsergebnis beeinflussende Streichrakelwirkung erzeugt werden. Gemäß einer noch anderen Rakeleinrichtung (DE-A 22 07 935) ist eine mit einem Tragholm und mit Lenkern starr verbundene Rakelschiene (Rakelelement) in eine gegenüber der Auftragsfläche fest zu arretierende Winkellage mittels eines Kurbel-Hebel-Triebs einzustellen. Zwischen der Rakelschiene und einer an dieser befestigten Abstreichklinge ist eine Luftkammer zur Anpressung der Streichklinge angeordnet. Die Mittel zum Arretieren des Rakelelements erfordern einen relativ großen Montageraum, und es besteht eine unerwünschte Abhängigkeit der Größe des Substanzspalts von der pneumatischen Anpreßkraft. Eine definierte Änderung des Auftragungsergebnisses während des Maschinenbetriebs ist nicht möglich. Bei den bekannten Vorrichtungen müssen die Auftragungsmenge, die Größe des Substanzraumes und/oder dessen Form mit der Wahl der Rakel und/oder zugeordneter Profilleisten vor Inbetriebnahme einer Druckvorrichtung bestimmt werden. Insbesondere kann sich die falsche Wahl einer Rakelrolle z.B. bei Mehrfarbenmaschinen sehr nachteilig auswirken.

Demgegenüber liegt der Erfindung die Aufgabe zugrunde, ein besonders einfach und kompakt bauendes, leicht handhabbares und insbesondere universell verwendbares Rakelgerät zu schaffen, mit dem das Auftragungsergebnis bzw. der Substanzauftrag ohne Austausch von Teilen in einem weiten Bereich bzw. in großem Maß sowie auch sehr feinwirkend eingestellt werden kann und insbesondere auch während des Betriebes einer Maschine kontinuierlich, genau und definiert veränderbar sind.

Diese Aufgabe wird gemäß Anspruch 1 gelöst. Das einstückig handhabbare Rakelgerät gewährleistet mit der Gelenkanordnung an der Profilleiste einen universellen Einsatz in den verschiedensten Maschinen und/oder ein Einstellen oder Ändern eines Auftragungsergebnisses insbesondere während eines Maschinenbetriebes. Der Substanzstauraum kann hinsichtlich Größe oder Form und/oder eines Auftragungswinkels eines Substanzstaukeiles, der sich in Rakelerstreckung vor einer Rakel bzw. vor deren Auftrags- oder -anpreßlinie ausbildet, einfach vorgegeben oder verändert werden. Damit entfällt insbesondere das herkömmliche Erfordernis eines Rakelaustausches und/oder die bisher übliche Verwendung von mehreren speziell gestalteten Rakeln und/oder die bisher erforderliche spezielle Wahl der Größe magnetisierbarer Rakelvorrichtungsmassen für die an sich sehr vorteilhaften Rakelsysteme mit magnetischer Anpressung.

Besonders vorteilhaft ist, daß das erfindungsgemäße Rakelgerät mit einer Streichrakel oder einer Rollrakel betrieben werden kann. Mit den außermittig zur Längsschwerpunktachse der Profilleiste angeordneten mechanischen und/oder material-elastischen Gelenk ist die Schwenkbeweglichkeit der Profilleiste begünstigt.

Eine sehr vorteilhafter Ausgestalung des erfindungsgemäßen Profilelementes besteht darin, daß es wenigstens eine der Auftragsfläche zugewandte, längsachsenparallele Rakel- oder Profilfläche aufweist, die einen im wesentlichen in Richtung auf den Bereich einer Rakelanpressungslinie sich keilförmig verjüngenden oder sich verengenden Arbeitsspalt und/oder Auftragsmaterialraum ausbildet. Damit ist infolge der schwenkbeweglichen Profilelementgestaltung eine besonders gute Wirkverbindung mit der in dem Profilelement gelagerten Rakel und folglich eine sehr universelle Funktionseinheit zwischen Profilfläche und Rakel ausgebildet. Durch die Schwenkbeweglichkeit ist der Arbeitsspalt bzw. der Substanzstauraum insbesondere auch während eines Maschinenbetriebes in großem Umfang veränderbar. Für bestimmte Auftragungen ist es besonders zweckmäßig, daß mit der Rakel-/Profilfläche ein flachförmiger Arbeitsspalt ausbildbar ist, der durch die Profilelement-Schwenkbeweglichkeit insbesondere bis annähernd zum Keilwinkel Null veränderbar ist, während für andere Anwendungen ein mit der Rakel-/Profilfläche ausgebildeter steilförmiger Substanzstauraum oder Arbeitsspalt besonders zweckmäßig ist. Mit einem flachförmigen Arbeitsspalt bzw. einem flachen Substanzkeil wird ein relativ großer Druck auf die Substanz ausgeübt, so daß die Eindringtiefe in ein Substrat entsprechend groß ist. Mit einem steilförmigen Arbeitsspalt ist ein relativ großer Substanzraum erreicht, wobei in einem solchen Fall der Druck auf die Substanz relativ gering ist. Jeweils ein flachförmiger Arbeitsspalt bzw. ein steilförmiger Arbeitsspalt lassen sich durch die schwenkbewegliche Gestaltung des Profilelements kontinuierlich und - falls gewünscht - nur geringfügig ändern. Besonders zweckmäßig kann es aber auch sein, einem flachförmigen Arbeitsspalt einen relativ steilförmigen Arbeitsspalt vorzuordnen, wobei das Profilelement für diese Ausgestaltung zwei geeignet ausgerichtete Profilflächen aufweist.

Hinsichtlich einer sehr vorteilhaften Beweglichkeit bzw. Elastizität einer Streichrakelklinge ist vorgesehen, daß eine Streichrakel in von einer Auftragsfläche abgewandter Richtung ausweichlich gelagert ist, wobei insbesondere die Profilleiste auf der der Auftragsfläche abgewandten Seite derart freigeschnitten ist, daß auf der Rückseite der Streichrakel ein Rezeß gebildet ist.

Eine sehr vorteilhafte Ausgestaltung besteht darin, daß die Profilleiste mit einer Rollrakel integriert ausgebildet ist, indem diese in einer Aufnahme insbesondere rechteckigen Querschnitts der Profilleiste als drehbare Rakelrolle gelagert oder getragen ist. Bei dieser Ausgestaltung ist das Profilelement kippbar oder schwenkbar um eine Erstreckungsachse der Rakelrolle. Insbesondere kann die Steg-Gleitfläche einer nutförmigen, achsenparallelen Aufnahme unter Anlage an der Rakelrolle um deren Scheitelbereich kippen, womit diese Anlage vorteilhaft als Dichtleiste wirkt, so daß keine Substanz in den Bereich hinter die Rakelrolle gelangen kann.

Bei der Profilelement-Gestaltung mit integrierter Rakelrolle erreicht man dadurch wesentliche Vorteile, daß eine magnetisierbare Rollrakel durch die Kraft einer in einer längsachsenparallen Längsachse der Profilleiste angeordneten Magnetvorrichtung in einer in einer längsachsenparallelen Achse sich erstreckenden Aufnahme insbesondere rechteckigen Querschnitts gegen Gleitfläche oder -belag drehbar gelagert ist. Besonders vorteilhaft ist es, daß die Magnetvorrichtung einen entlang der Profilleistenlängsachse angeordneten, insbesondere als Tragelement ausgebildeten Permanentmagneten umfaßt. Eine weitere sehr zweckmäßige Kombinationsmaßnahme besteht darin, daß das Permanentmagnet-Tragelement aus einem magnetisierbaren Material besteht, so daß Tragelement sowie aber auch die Rakelrolle selbst mittels einer unter der Auftragsfläche angeordneten Magnetvorrichtung zur Rakelanpressung magnetisch anziehbar sind. Damit kann eine Reihe von sehr wesentlichen Vorteilen erreicht werden. Insbesondere bilden Profilleiste und Rakelrolle eine sehr praktische Handhabungseinheit, die gemeinsam in eine Druckvorrichtung, insbesondere in den relativ engen Raum in einer Rundschablone, eingebaut bzw. aus dieser herausgenommen und auch als Einheit gereinigt werden kann.

Die Permanentmagnet-Rakelrollenhalterung bzw. Lagerung ist sehr zweckmäßig für die Aufnahme einer Rolle kleinen Durchmessers und großer Länge geeignet, da bei Alleinhandhabung einer solchen Rolle große Verbiegungsgefahr bestehen würde. Das Gewicht des Profilelements zusammen mit dem Gewicht des Tragelements bildet vorteilhaft ein Gegengewicht auf den vor der Rakelrolle im Betrieb gebildeten Staubereich. Dieser Effekt kann durch eine Erhöhung der Magnetkraft einer unter der Auftragsfläche angeordneten Magnetvorrichtung verstärkt werden. Im Bedarfsfall kann aber auch der aus dem Konstruktionsgewicht der Profilleiste sowie dem Tragelementgewicht resultierenden Kraft durch eine entsprechend gegensinnige Erzeugung von Magnetkraft der Magnetvorrichtung entgegengewirkt werden. Durch während des Betriebes veränderbare Magnetkraft der Magnetvorrichtung unterhalb der Auftragsfläche kann der Gegendruck angepaßt werden, der durch die Profilleiste mit ihrer insbesondere als Profilfläche ausgebildeten Staufläche bewirkt ist und dem Substanzstaudruck entgegenwirkt, der seinerseits von der jeweiligen Breite der Staufläche, der jeweiligen Substanzviskosität und der jeweiligen Maschinenarbeitsgeschwindigkeit abhängig ist. Dem über der Rakelerstreckung liegenden insbesondere stabförmigen Permanentmagneten kommt eine Doppelfunktion zu. Außerhalb des Maschinenbetriebszustandes wirkt er infolge seiner Permanentmagnetkraft als Rakelrollen-Haltestab oder -Balken, während er im Betrieb der Maschine als magnetisierbare, von der Magnetvorrichtung anziehbare Masse zur Ausübung der Profilleisten- bzw. Rakelanpressung dient. Mit der (Permanent-) Magnet-Rakelrollenhalterung ist - wie bereits erwähnt - erreicht, daß das Rakelgerät mit Rakelrollen relativ kleinen Durchmessers betrieben werden kann. Diese sind aber dennoch - wie dies bei herkömmlichen Rakelgeräten oder -vorrichtungen nicht möglich ist - infolge der mit der Profilleiste ausgebildeten Funktionseinheit zum Auftrag praktisch jeder gewünschten Substanzmenge verwendbar. Diese universelle Einsatzmöglichkeit eines relativ dünnen Rakelrollenstabes wird u.a. insbesondere auch dadurch erreicht, daß im Bedarfsfall eine Verstärkung der magnetischen Anzieh-Anpreßkraft auf das Tragelement bzw. die Profilleiste, die auf der Rakelrolle aufliegt, bewirkt wird. Die vorteilhafte Ausbildung des Profilelements mit integrierter Rakelrolle relativ kleinen Durchmessers ist nicht auf die Lagerung der Rakelrolle mit Permanentmagnet beschränkt.

Bei der mit integrierter Rollrakel ausgebildeten Profilleiste kann sehr zweckmäßig erreicht werden, daß die Rakelrolle an einer seitlichen Flanke ihrer insbesondere nutförmigen Aufnahme anliegt. Damit kann für sich oder ggf. zusätzlich zu der als vorteilhaft beschriebenen Scheitelanlage eine Abdichtung gegen die Stausubstanz entlang der Rakelerstreckung erreicht werden. Dabei ist es vorteilhaft, daß die Rollrakel quer zu ihrer Rakelerstreckung beweglich in der Aufnahme gelagert ist, so daß nach Wahl eine Anlage an eine der (Nut-)Aufnahmeflanken herbeiführbar ist.

Gemäß einer weiteren Ausgestaltung der Erfindung ist hinsichtlich eines sehr einfach bauenden Profilelements mit integrierter Rollrakel vorgesehen, daß das Profilelement ein längsachsenparalleles, in Gleitlagerung frei laufendes kreisrundes Achsenelement lagert, daß eine Rollrakel bildet oder mit dem eine Rollrakel drehbar gelagert ist.

Die magnetische Anpreßbarkeit des Profilelements kann insbesondere dadurch erreicht werden, daß es wenigstens teilweise aus magnetisierbarem Material besteht. Hinsichtlich der Anpreßbarkeit des Profilelements, also einer guten Anpreßbarkeit einer Rakellinie auf eine Schablone bzw. auf eine Auftragsfläche entlang der Rakelerstreckung bzw. der Auftragsbreite ist es vorteilhaft - worauf im Zusammenhang mit einer zweckmäßigen Ausgestaltung schon hingewiesen wurde -, daß das Profilelement in Rakelerstreckung mindestens ein insbesondere durchgängiges Tragelement mit einer der Rakelanpressung dienenden Masse umfaßt. Hinsichtlich der magnetischen Anpreßbarkeit ist vorgesehen, daß das Tragelement aus magnetisierbarem Material wie Stahl od.dgl. besteht. Ein Tragelement, das das Profilelement neben der Masse-Anpreßfunktion vorteilhaft auch in Rakelerstreckung mechanisch stabilisiert, also eine Versteifungsfunktion ausübt, wird zweckmäßig mit statisch geeigneten Querschnitten ausgebildet. Insbesondere ist es mit rechteckigem oder kreisrundem Querschnitt vorgesehen.

Es ist es zweckmäßig, daß das Profilelement mindestens ein Anschlußelement, vorzugsweise in Form eines Steck- oder Klemmelementes zur schnell lösbaren Schwenkanlenkung aufweist. Je nach Anordnung eines Gelenks bzw. eines Anschlußelements relativ zu der längsachsenparallelen Schwerpunktlinie des Profilelements ist auf einfache Weise erreicht, daß es entweder rechts- oder linksherum schwenkbar ist.

Eine weitere besondere Ausgestaltung des Profilelementes besteht darin, daß es mittels eines an ihm angeordneten Schwenkarmes schwenkbeweglich ist. Insbesondere mit dieser Ausführungsform kann erreicht werden, daß das Profilelement in einem bestimmten Abstand zu einer Auftragsfläche bzw. zu einer Schablone gehalten wird, wobei es in einem solchen Fall sehr zweckmäßig ist, das Profilelement mit permanentmagnetisch gelagerter Rakelrolle auszubilden, wie dies vorstehend beschrieben worden ist. Im Betriebszustand einer mit dem Rakelgerät arbeitenden Druckvorrichtung kann die Rakelrolle infolge des Profilelement-Abstandes zu der Auftragsfläche/Schablone von dem Profilelement-Permanentmagneten abgerissen werden, so daß sie also keinen Kontakt mehr mit der Stegfläche einer nutförmigen, insbesondere rechteckförmigen Aufnahme hat. Im Betriebsstillstand der Druckvorrichtung hingegen springt die Rakelrolle aufgrund der Anziehungskraft des Permanentmagneten in eine an der Aufnahme-Stegfläche anliegende Position, in der sie in Distanz zu einer Auftragsfläche bzw. Schablone liegt. Die Funktions-bzw. Handhabungseinheit aus Profilelement und Rakelrolle kann der Druckvorrichtung dann einfach entnommen bzw. umgekehrt entsprchend leicht in sie eingesetzt werde.

Die Stau- bzw. Profilflächen des Profilelements können je nach dem gewünschten Anwendungsfall vorteilhaft eben und/oder geeignet gekrümmt zur speziellen Beeinflussung des Substanzstauraumes ausgebildet sein.

Besonders vorteilhaft ist es, daß das Profilelement hinsichtlich einer leichten Herstellung und/oder vorteilhaften Handhabbarkeit wenigstens teilweise aus Kunststoff besteht. Es kann in Druckvorrichtungen mit magnetischen Anpressungsmitteln (Profilelement mit wenigstens teilweise magnetisierbarer Masse oder magnetisierbarem Tragelement), mechanischen, hydraulischen, und/oder pneumatischen Anpreßeinrichtungen eingesetzt werden.

Weitere Zweckmäßigkeiten, Ausgestaltungen und Ausführungsbeispiele der Erfindung gehen aus der im folgenden beschriebenen schematischen Zeichnung hervor. Es zeigen jeweils in Seitenansicht und Schnittdarstellung
- Fig.1 und 2: erfindungsgemäße Rakelgeräte mit integrierter, permanentmagnetisch getragener Rakelrolle und
- Fig. 3 und 4: erfindungsgemäße Rakelgeräte mit integriert gelagertem Streichgerät sowie magnetisierbarem Tragelement.

In Fig.1 bis 4 ist jeweils ein Rakelgerät 3 in einer Maschine für eine Rundschablonen-Auftragung dargestellt. Jedes Rakelgerät 3 erstreckt sich in einer Rundschablone 7. Zwischen dieser und einer Druckdecke 8 liegt eine die Substrat- oder Auftragsfläche 4 bildende Warenbahn, die beim Druckbetrieb mittels der Druckdecke 8 in Laufrichtung L bewegt und dabei durch die Anpressung einer Rakel 301, 302 gegen die Schablone 7 durch deren Muster mit einer in Laufrichtung L vor einer Rakelanpreßlinie 36 liegenden Substanz 5 bedruckt wird.

In Fig.1 und 2 ist ein Profilelement 30, das teilweise aus Kunststoff besteht, als parallel zu einer durch die Rakelerstreckung bestimmten Längs- bzw. Gelenkachse 320 sich erstreckende Profilleiste 31 ausgebildet. Entlang ihrer Erstreckung ist ein magnetisierbares Tragelement 35 rechtwinkligen Querschnitts in Form eines Trägers in den Profilelement-Kunststoffteil eingebettet. Das Tragelement 35 umgibt satt anliegend ein permanentmagnetisches, entlang der Rakelerstreckung liegendes Tragelementteil 340. An der der Auftragsfläche 4 zugewandten Seite des Tragelements 35 ist eine nicht magnetisierbare Gleitfläche 315 angeordnet, die den Stegteil einer nutförmigen, längsachsenparallelen Aufnahme 314 rechteckigen Querschnitts bildet, die zur Auftragsfläche 4 hin offen ist und eine Rollrakel 302 lagert. Auch die Flankenwandungen tragen einen Gleitbelag. So ist die Rollrakel in der Aufnahme 314 frei laufend geführt.

Die Profilleiste 31 ist mit dem Tragelement 35, 340 entlang ihrer Erstreckung gleichmäßig in Richtung auf die Druckdecke 8 mittels eines unter dieser angeordneten Magnetvorrichtung 6 magnetisch anziehbar.

Jede Profilleiste 31 gemäß Fig.1 und 2 umfaßt ein Schwenkarmprofil 38, dessen um die Gelenkachse 320 schwenkbare Armachse 380 senkrecht auf der Tragelement-Längsachse 312 steht. Jede Profilleiste 31 ist um eine Erstreckungsachse der Rakelrolle 302 in Richtungen K1 bzw. K2 kipp- bzw. schwenkbar. Stets wird der Arm 38 in einer Druckvorrichtung so gelagert, daß die Profilleiste 31 um die Rakelrolle 302 eine Kippbewegung ausführen kann. Insbesondere kann die Achse 320 in Fig. 1 in sämtliche senkrecht zu der Gelenkachse 320 liegende Polar-(Radial)Koordinatenrichtungen beweglich sein.

In Fig.1 wird die Aufnahme-Stegfläche 315 entlang der längsachsenparallelen Anlagelinie 316 durch die Wirkung der Magnetvorrichtung 6 in Kombination mit den magnetisierbaren Massen der Tragelementteile 35 und 340 und deren Gewicht auf die Rakelrolle 302 gepreßt, die dadurch ihrerseits entlang ihrer Erstreckung auf die Schablone 7 gepreßt ist. Im Bereich des Rakelrollenscheitelbereichs schwenkt oder kippt die Profilleiste 31 um die dadurch sich in diesem Bereich im Scheitelbereich der Rakelrolle 302 verlagernde Anlagelinie 316.

In Fig. 2 besteht zwischen der Gelenkachse 320 und der Druckdecke 8 ein fester Abstand A. Dadurch ist es möglich, daß die Rakelrolle 302 unter magnetischer Anziehung durch die Magnetvorrichtung 6 von der Aufnahme-Stegfläche 315 zur Anpressung auf die Schablone 7 abgerissen wird, wie dies in Fig. 2 dargestellt.

In Fig.1 und 2 liegt die Rakelrolle 302 dichtend an einer längsachsenparallelen Anlagelinie 317 einer der Flankenflächen der Aufnahme 314 an. Durch geeignetes Kippen und/oder Verlagern der Gelenkachse 320 kann die Rakelrolle 302 auch an der anderen Aufnahme-Flankenfläche zur Anlage gebracht werden.

Man erkennt, daß die Profilleiste im Betriebsstillstand der Druckvorrichtung, d.h. bei wirkungsloser Magnetvorrichtung 6, zusammen mit der durch den Permanentmagneten 340 im angezogenen Zustand in der Aufnahme 314 gelagerten bzw. getragenen Rakelrolle 302 als einheitliches, einstückiges, quasi einteiliges Bauelement handhabbar ist.

Fig. 3 und 4 zeigen jeweils eine Profilleiste 31, in der eine Streichrakel 301 im unteren der Auftragsfläche 4 zugewandten Bereich mittels einer in die Profilleiste 31 integrierten Profillagerplatte 318 gelagert bzw. gehalten ist.

Durch ein in die Profilleiste 31 eingebettetes, in Rakelerstreckung liegendes balkenförmiges Tragelement 35 rechteckigen Querschnitts mit magnetisierbarer Masse, das oberhalb der Rakel 301 im Bereich ihres freien Endes angeordnet ist, wird die Rakel 302 entlang der Linie 36 gegen die Schablone 7 bzw. die Auftragsfläche 4 gepreßt. An der Profilleiste 31 ist im Bereich der Rückseite der Rakelleiste, also oberhalb der Linie 36 ein Rezeß 37 gebildet. Dabei erstreckt sich die Profillagerplatte 318 um ein geringes Maß bis in den Bereich des Rezesses.

In Fig. 3 und 4 ist die Profilleiste 31 mittels einer Schwenkhalterung 32 in Form eines Scharniergelenks 321 mit längsachsenparalleler Gelenkachse 320 schwenkbeweglich gestaltet. Das Gelenk 321 ist jeweils außerhalb der Schwerpunktslinie oder Längsachse 312 des Tragelements 35 an der der Rakelleiste bzw. -anpreßlinie 36 abgewandten Seite des Profilelements 31 angeordnet, so daß es um die Rakelanpreßlinie 36 infolge einer Schwenkbewegung S schwenkbeweglich ist. Diese kann einfach mittels einer Abstandsänderung der Gelenkachse 320 gegenüber der Auftragsfläche 4 herbeigeführt werden, wie dies in Fig. 3 und 4 mit unterschiedlichen Abständen A1 und A2 dargestellt ist.

In Fig.1 bis 4 sind jeweils an der Unterseite der Profilleiste 31 der Auftragsfläche 4 zugewandte, längsachsenparallelen Rakel- oder Profilflächen 311 und 310 ausgebildet, die jeweils einen in Richtung auf den Bereich der Rakelanpressungslinie 36 sich keilförmig verjüngenden oder sich verengenden Arbeitsspalt und damit einen Auftragsmaterialraum 51 bzw. 52 ausbilden. Die Profilfläche 311 liegt unmittelbar vor der Rakel 301 bzw. 302 und geht, in Gegen-Laufrichtung L gesehen, in die Profilfläche 310 über. Diese verläuft zu der Auftragsfläche 4 in einem steileren Winkel als die Fläche 311. Der durch die Profilfläche 311 gebildete Arbeitskeil bzw. Substanzstauraum 51 ist also stets flacher als der keilförmige Substanzraum 52. Der Substanzraum 51 mündet zwischen Profilfläche 311 und Schablone 7 in die Rakelanpreßlinie 36.

Man erkennt, daß durch eine Schwenkbewegung der Profilleiste 31 um die Rakelrolle 302 (Fig.1 und 2) bzw. um die Scharnier-Gelenkachse 320 (Fig. 3 und 4) eine einfache und gezielte Veränderung der Substanzstauräume 51 und 52 erfolgt. Der Stauraum 51 bzw. die Profilfläche 311 wirkt unmittelbar mit der an die Rakellinie 36 angepreßten Rakelleiste zusammen. Z.B. bildet die Profilfläche 311 in Fig.1 einen relativ flachen Arbeitsspalt r aus. Mit einem flachen Arbeitsspalt unmittelbar vor der Rakelrolle ist erreicht, daß die Fläche 311 im wesentlichen die Auftragsfunktion des Rakelgeräts 3 ausübt, während die Rakelrolle 302 entlang der Rakellinie 36 gegen Substanz abdichtet und insbesondere die Schablone 7 sauber rakelt.

Mit der Kombination einer bzw. mehrerer Profilleistenflächen mit der Rakelrolle bzw. der Streichrakel ist unter Veränderung der Schwenkposition der Profilleiste 31 und damit Veränderung der Anstellwinkel der Profilflächen mit ein und demselben Rakelgerät auf sehr wirksame und universelle Weise erreicht, eine Streichrakelwirkung für das Auftragungsergebnis bzw. die Auftragungswirkung von einer überwiegenden Rollrakelwirkung zu einer Streichrakelwirkung oder umgekehrt feinwirkend einzustellen. Die Schwenk- bzw. Kippbewegung kann sehr vorteilhaft auch während des Maschinenbetriebs zur Veränderung des Auftragungsergebnisses erfolgen. Stets wird erfindungsgemäß eine Rakel von dem sie einbettenden bzw. umgreifenden, in dieser Form sie lagernden Profilelement in räumlicher und funktioneller Beziehung zu den Substanzstauräumen gehalten und betrieben. Mit dem erfindungsgemäßen, die Rakel integrierenden Rakelgerät ist eine Bau- und Funktionseinheit erreicht, die besonders einfach handhabbar, universell einsetzbar und für eine Vielzahl unterschiedlicher Auftragungsergebnisse schwenkbeweglich steuerbar ist.

### Bezugszeichenliste

- 3: Rakelgerät
- 30: Profilelement
- 301: Streichrakel
- 302: Rollrakel
- 31: Profilleiste
- 310: Rakel-/Profilfläche
- 311: Rakel-/Profilfläche
- 312: Längsachse
- 314: Aufnahme
- 315: Gleitfläche, -belag
- 316: Anlagelinie
- 317: Anlagelinie
- 318: Profil-Lagerplatte
- 32: Schwenkhalterung, Gelenk
- 320: Gelenkachse
- 321: Scharniergelenk
- 340: Permanentmagnet
- 35: Tragelement, Träger
- 36: Rakelanpreßlinie
- 37: Rezeß
- 38: Schwenkarm
- 4: Auftragsfläche
- 5: Auftragsmaterial
- 51: Auftragsmaterialraum
- 52: Substanzstauraum
- 6: Magnetvorrichtung
- 7: Rundschablone
- 8: Druckdecke
- A: Abstand
- S: Schwenkbewegung
- L: Laufrichtung
- r: Arbeitsspalt
- K1: Kippbewegung
- K2: Kippbewegung

## Patentansprüche

1. Rakelgerät (3) zum Auftragen von Auftragungsmaterial (5) wie ggf. schäumbaren Substanzen unterschiedlicher Viskosität, Beschichtungsstoffen, Lacken, Klebern, Pasten od.dgl. auf eine Auftragsfläche (4) mit folgenden Merkmalen:
a) das Rakelgerät (3) umfaßt eine eine einstückige Handhabungseinheit bildende Profilleiste (30), in die eine Rakel (301, 302) integriert ist;
b) die Profilleiste (30) und/oder in diese integrierte Teile (35, 301, 302, 340) bestehen wenigstens teilweise aus einem Material, auf das ein Magnetfeld einer unterhalb der Auftragsfläche (4) angeordneten Magnetvorrichtung (6) zur magnetischen Anpressung der Rakel (301, 302) gegen die Auftragsfläche (4) einwirkt;
c) ein in die Profilleiste (30) integriertes Teil ist entweder als Streichrakel (301) oder Rollrakel (302) ausgebildet;
d) an der Profilleiste (30) ist ein mechanisches und/oder materialelastisches Gelenk (32) angeordnet, dessen durch die Rakelerstreckung bestimmte Längsachse eine Gelenkachse (320) bildet, die sich außermittig zu der längsachsenparallen Längsschwerpunktachse (312) der Profilleiste (30) erstreckt, wobei
e) die Profilleiste (30) sowohl um die Gelenkachse (320) als auch um die Anpreßlinie (36) der Streichrakel (301) bzw. um die Rollrakel (302) schwenkbewegbar ist, so daß die Profilleiste (30) unter der Magnetkraftwirkung der Magnetvorrichtung in einer durch den Abstand (A, A1, A2) des Gelenks (32) von der Auftragsfläche (4) bestimmten Schwenkposition gehalten werden kann.

2. Rakelgerät nach Anspruch 1, **dadurch gekennzeichnet,** daß die Profilleiste (30) wenigstens eine der Auftragsfläche (4) zugewandte, längsachsenparallele Rakel- oder Profilfläche (310, 311) aufweist, die einen im wesentlichen in Richtung auf den Bereich einer Rakelanpressungslinie (36) sich keilförmig verjüngenden oder sich verengenden Arbeitsspalt (r) und/oder Auftragsmaterialraum (51, 52) ausbildet.

3. Rakelgerät nach Anspruch 2, **dadurch gekennzeichnet,** daß mit der Rakel-/Profilfläche (311) ein flachförmiger Arbeitsspalt (r) ausbildbar ist, der durch die Profilleisten-Schwenkbeweglichkeit insbesondere bis annähernd zum Keilwinkel Null veränderbar ist.

4. Rakelgerät nach Anspruch 2, **dadurch gekennzeichnet,** daß mit der Rakel-/Profilfläche (310) ein steilförmiger Substanzstauraum (52) oder Arbeitsspalt ausbildbar ist, der durch die Profilleisten-Schwenkbeweglichkeit veränderbar ist.

5. Rakelgerät nach einem der Ansprüche 1 bis 4, **dadurch gekennzeichnet,** daß eine Streichrakel (301) in von einer Auftragsfläche (4) abgewandter Richtung ausweichlich gelagert ist, wobei insbesondere die Profilleiste (31) auf der der Auftragsfläche (4) abgewandten Seite derart freigeschnitten ist, daß auf der Rückseite der Streichrakel (301) ein Rezeß (37) gebildet ist.

6. Rakelgerät nach einem der Ansprüche 1 bis 4, **dadurch gekennzeichnet,** daß eine Rollrakel (302) in einer Aufnahme (314) insbesondere rechteckigen Querschnitts der Profilleiste (31) als frei laufende Rakelrolle getragen oder gelagert ist.

7. Rakelgerät nach Anspruch 6, **dadurch gekennzeichnet,** daß eine magnetisierbare Rollrakel (302) durch die Kraft einer in einer längsachsenparallelen Längsachse (312) der Profilleiste (31) angeordneten Magnetvorrichtung (34) in einer in einer längsachsenparallelen Achse sich erstreckenden Aufnahme (314) insbesondere rechteckigen Querschnitts gegen Gleitfläche oder -belag (315) der Profilleiste (31) frei laufend gelagert ist.

8. Rakelgerät nach Anspruch 7, **dadurch gekennzeichnet,** daß die Magnetvorrichtung (34) einen entlang der Profilleistenlängsachse (312) angeordneten, insbesondere als Tragelement (35) ausgebildeten Permanentmagneten (340) umfaßt.

9. Rakelgerät nach einem der Ansprüche 6 bis 8, **dadurch gekennzeichnet,** daß die Rollrakel (302) quer zu ihrer Rakelerstreckung beweglich in der Aufnahme (314) gelagert ist.

10. Rakelgerät nach einem der Ansprüche 1 bis 9, **dadurch gekennzeichnet,** daß die Profilleiste (30) in Rakelerstreckung mindestens ein insbesondere durchgängiges Tragelement (35) mit einer der Rakelanpressung dienenden Masse umfaßt.

11. Rakelgerät nach Anspruch 10, **dadurch gekennzeichnet,** daß das Tragelement (35) aus magnetisierbarem Material wie Stahl od.dgl. besteht.

12. Rakelgerät nach Anspruch 10 oder 11, **dadurch gekennzeichnet,** daß das Tragelement (35) einen rechteckigen oder kreisrunden Querschnitt aufweist.

13. Rakelgerät nach einem der Ansprüche 1 bis 12, **dadurch gekennzeichnet,** daß die Profilleiste (30) mindestens ein Anschlußelement, vorzugsweise in Form eines Steck- oder Klemmelements, zur schnell lösbaren Schwenkanlenkung aufweist.

14. Rakelgerät nach einem der Ansprüche 1 bis 13, **dadurch gekennzeichnet,** daß die Profilleiste (30) mittels eines an ihm angeordneten Schwenkarmes (38) schwenkbeweglich ist.

15. Rakelgerät nach einem der Ansprüche 1 bis 14, **dadurch gekennzeichnet,** daß die Profilleiste (30) teilweise aus Kunststoff besteht.

## Claims

1. Doctor device (3) for the application of material (5), such as optionally foamable substances having differing viscosity, coating substances, lacquers, adhesives, pastes, etc. to an application surface (4) having the following features:
a) the doctor device (3) comprises a profile strip (30) forming a one-piece handling unit and in which a doctor (301, 302) is integrated;
b) the profile strip (30) and/or parts (35, 301, 302, 340) integrated therein are at least partially made from a material on which is acting a magnetic field of a magnetic device (6) arranged below the application surface in order to magnetically press the doctor (301, 302) toward the application surface (4);
c) a part integrated in the profile strip (30) is either formed as a coating blade doctor (301) or as a roll doctor (302);
d) a mechanical or material-elastic hinge (32) is arranged on the profile strip (30), the longitudinal axis of the hinge forming a joint axis (320) determined by the extension of the doctor and extending excentrically with respect to the longitudinal centre of gravity axis (312) of the profile strip (30), the latter axis (312) being parallel with the longitudinal axis, wherein
e) the profile strip (30) is pivotable about the joint axis (320) as well as about the pressing line (36) of the coating blade doctor (301) and about the roll doctor (302), respectively, so that the profile strip (30), under the influence of the magnetic force of the magnetic device, can be retained in a tilting position being determined by the spacing (A, A1, A2) of the joint (32) from the application surface (4).

2. Doctor device according to claim 1, **characterized in** that the profile strip (30) has at least one longitudinally axially parallel doctor or profile surface (310, 311) facing the application surface (4) and which forms an operating gap (r) and/or application material area (51, 52) tapering in wedge-shaped manner in the direction of the vicinity of a doctor pressing line (36).

3. Doctor device according to claim 2, **characterized in** that a low-angle shaped operating gap (r) can be formed by the doctor/profile surface (311), the gap being changeable by the pivoting movability of the profile strip, in particular up to a wedge angle of approximately zero.

4. Doctor device according to claim 2, **characterized in** that a high-angle shaped operating gap (r) can be formed by the doctor/profile surface (310), the gap being changeable by the pivoting movability of the profile strip.

5. Doctor device according to one of the claims 1 to 4, **characterized in** that a coating doctor (301) can give way in the direction remote from the application surface (4), wherein in particular the profile strip (31) is cut free on the side remote from the application surface (4) in such a manner that a recess (37) is formed on the back side of the coating doctor (301).

6. Doctor device according to one of the claims 1 to 4, **characterized in** that a roll doctor (302) is carried or mounted as a freely running doctor roll in a receptacle (314) of the profile strip (31), the receptacle preferably having a rectangular cross-section.

7. Doctor device according to claim 6, **characterized in** that a magnetizable roll doctor (302) is mounted in a receptacle (314), preferably having a rectangular cross-section, in free running manner against a sliding surface or coating (315) of the profile strip (31) by the force of a magnetic device being arranged in an axis (312) which is parallel to the longitudinal axis of the profile strip (31).

8. Doctor device according to claim 7, **characterized in** that the magnetic device (34) comprises a permanent magnet (340) arranged along the longitudinal axis (312) of the profile strip and in particular constructed as a support member (35).

9. Doctor device according to one of the claims 6 to 8, **characterized in** that the roll doctor (302) is movably mounted in the receptacle (314) transversely to its extension.

10. Doctor device according to one of the claims 1 to 9, **characterized in** that the profile strip (30) comprises at least one support member (35), in particular through support member, extending with the doctor and having a mass serving for the pressing of the doctor.

11. Doctor device according to claim 10, **characterized in** that the support member (35) is made from a magnetizable material such as steel or the like.

12. Doctor device according to claim 10 or 11, **characterized in** that the support member (35) has a rectangular or circular cross-section.

13. Doctor device according to one of the claims 1 to 12, **characterized in** that the profile strip (30) comprises at least one connecting element, preferably in the form of a plug or clamp element, for the rapidly detachable pivoting connection.

14. Doctor device according to one of the claims 1 to 13, **characterized in** that the profile strip (30) is pivotable by means of a swivelling arm (38) arranged on the profile strip.

15. Doctor device according to one of the claims 1 to 14, **characterized in** that the profile strip (30) is partially made of plastic.

## Revendications

1. Racloir (3) destiné à appliquer un matériau (5), tel par exemple que des substances éventuellement expansibles ayant différentes viscosités, des métariaux d'enduction, des peintures et vernis, des adhésifs, des pâtes ou analogues, sur un subjectile (4), et présentant les caractéristiques suivantes :
a) le racloir (3) comporte une baguette profilée (30), dans laquelle est intégrée une racle (301, 302) et qui forme un organe de manipulation monobloc ;
b) la baguette profilée (30) et/ou les éléments (35, 301, 302, 340) qui y sont intégrés sont au moins partiellement en un matériau sur lequel un champ magnétique, émanant d'un dispositif magnétique (6) disposé en-dessous de la surface de subjectile (4), agit pour assurer le contact magnétique de la racle (301, 302) et de la surface de subjectile (4) ;
c) une pièce intégrée dans la baguette profilée (3) est conçue sous forme d'une racle à enduire (301) ou d'une racle à rouleau (302) ;
d) contre la baguette profilée (30) est rapportée une articulation mécanique et/ou élastique du fait du matériau (32) dont l'axe longitudinal, défini par l'étendue de la racle, forme un axe d'articulation (320), lequel s'étend d'une manière excentrée par rapport à l'axe barycentrique longitudinal (302), parallèle à l'axe longitudinal, de la baguette profilée (30),
racloir dans lequel
e) la baguette profilée (30) est mobile en pivotement tant autour de l'axe d'articulation (320) qu'autour de la ligne de contact (36) de la racle à enduire (301), ou de la racle à rouleau (302), de façon que la baguette profilée (30), sous l'effet de la force magnétique du dispositif magnétique, peut être maintenue dans une position de pivotement définie par la distance (A, A1, A2) entre l'articulation (32) et la surface de subjectile (4).

2. Racloir selon la revendication 1, caractérisé en ce que la baguette profilée (30) comporte au moins une surface de raclage ou surface profilée (310, 311), parallèle à l'axe longitudinal et dirigée vers la surface de subjectile (4), et qui forme une fente de travail (r) et/ou un espace de matériau à appliquer (51, 52), qui pour l'essentiel est effilé en forme de coin ou se rétrécit dans la direction de la zone d'une ligne de contact de racle (36).

3. Racloir selon la revendication 2, caractérisé en ce que la surface de racle/profilée (301) forme une fente de travail plate (r), qui, par l'intermédiaire de la mobilité en pivotement de la baguette profilée, peut varier en particulier jusqu'à un angle de coin proche de zéro.

4. Racloir selon la revendication 2, caractérisé en ce que la surface de racle/profilée (310) forme un espace d'accumulation de substance (52) ou une fente de travail, fortement incliné, pouvant être modifié par la mobilité en pivotement de la baguette profilée.

5. Racloir selon l'une des revendications 1 à 4, caractérisé en ce qu'une racle à enduire (301) est logée en contournement dans une direction opposée à une surface de subjectile (4), en particulier la baguette profilée (301) étant dégagée, sur le côté opposé à la surface de subjectile (4), de façon qu'il se forme un évidement sur le côté arrière de la racle à enduire (301).

6. Racloir selon l'une des revendications 1 à 4, caractérisé en ce qu'une racle à rouleau (302) est portée ou logée dans un logement (314), ayant en particulier une section transversale rectangulaire, de la baguette profilée (301), sous forme d'un rouleau de racle à roulement libre.

7. Racloir selon la revendication 6, caractérisé en ce qu'une racle à rouleau magnétisable (302) est, sous l'effet de la force d'un dispositif magnétique (34) installé dans un axe longitudinal (312), parallèle à l'axe longitudinal, de la baguette profilée (301), logé en déplacement libre par rapport à la surface ou à la garniture de glissement (315) de la baguette profilée (31), dans un logement (314) s'étendant dans un axe parallèle à l'axe longitudinal, et ayant notamment une section transversale rectangulaire.

8. Racloir selon la revendication 7, caractérisé en ce que le dispositif magnétique (34) comporte un aimant permanent (340) disposé le long de l'axe longitudinal (312) de la baguette profilée et conçu en particulier comme un élément porteur (35).

9. Racloir selon l'une des revendications 6 à 8, caractérisé en ce que la racle à rouleau (302) est logée dans le logement (314) de façon à pouvoir se déplacer transversalement par rapport à son étendue.

10. Racloir selon l'une des revendications 1 à 9, caractérisé en ce que la baguette profilée (30) comporte dans l'étendue de la racle au moins un élément porteur (35), en particulier continu, comportant une masse servant presser la racle.

11. Racloir selon la revendication 10, caractérisé en ce que l'élément porteur (35) est en un matériau magnétisable tel que l'acier ou analogue.

12. Racloir selon la revendication 10 ou 11, caractérisé en ce que l'élément porteur (35) a une section transversale rectangulaire ou circulaire.

13. Racloir selon l'une des revendications 1 à 12, caractérisé en ce que la baguette profilée (30) comporte au moins un élément de raccordement, de préférence sous la forme d'un élément enfichable ou à serrage, pour assurer une articulation pivotante pouvant être rapidement désaccouplée.

14. Racloir selon l'une des revendications 1 à 13, caractérisé en ce que la baguette profilée (30) est mobile en pivotement à l'aide d'un bras pivotant (38) disposé contre elle.

15. Racloir selon l'une des revendications 1 à 14, caractérisé en ce que la baguette profilée (30) est en partie en matière plastique.
